# EUROPÄISCHE PATENTSCHRIFT

(11) **EP 0 925 248 B1**
(45) Veröffentlichungstag und Bekanntmachung des Hinweises auf die Patenterteilung: **07.11.2001**
(21) Anmeldenummer: 97944700.0
(22) Anmeldetag: 11.09.1997
(51) Int. Cl.: B65H 19/12

(54) **ANLAGE ZUM AUTOMATISCHEN ZU- UND ABFÜHREN VON ROLLEN**
INSTALLATION FOR LOADING AND UNLOADING ROLLS AUTOMATICALLY
INSTALLATION POUR L'INSERTION ET L'ENLEVEMENT AUTOMATIQUES DE ROULEAUX

(30) Priorität: 16.09.1996 DE 19637770
(43) Veröffentlichungstag der Anmeldung: 30.06.1999
(73) Patentinhaber: Koenig & Bauer Aktiengesellschaft, 97080 Würzburg (DE)
(72) Erfinder: LEHRIEDER, Erwin, Paul, Josef, D-97253 Gaukönigshofen (DE); RÖDER, Klaus, Walter, D-97074 Würzburg (DE); TRUTSCHEL, Hartwig, Horst, D-97076 Würzburg (DE)
(86) Internationale Anmeldenummer: DE9702028
(87) Internationale Veröffentlichungsnummer: WO9812133

(56) Entgegenhaltungen:
- EP-A- 0 391 061
- DE-A- 3 627 454
- DE-A- 3 910 444

## Beschreibung

Die Erfindung betrifft eine Anlage zum automatischen Zu- und Abführen von Rollen gemäß dem Oberbegriff des Anspruches 1.

Aus der DE 36 27 454 A1 ist ein gattungsgemäßes Verfahren zum Transport von Rollen zu einem Rollenwechsler bekannt. Hierbei wird eine mit Klebemitteln versehene Rolle direkt auf einen Transportwagen geladen, der diese vorbereitete Rolle von einer ersten Seite dem Rollenwechsler zuführt. Dieser leere Transportwagen transportiert eine abgewickelte Restrolle aus einer zweiten Seite des Rollenwechslers heraus.

Die Firmenschrift "WIFAG-Information 11/12" beschreibt eine Anlage zum Zu- und Abführen von Rollen zu und von einem Rollenwechsler. Diesem Rollenwechsler ist auf jeder Seite ein einziges Gleis zugeordnet.

Dabei erfolgt die Zufuhr der Rollen von einer Seite und je nach Ausführungsform werden die Hülsen auf demselben Gleis oder einem zweiten, auf einer gegenüberliegenden Seite angeordneten Gleis transportiert.

Die EP 03 91 061 A1 beschreibt eine einem Rollenwechsler vorgeordnete Einstellstation für eine Papierrolle. Diese Einstellstation weist auf einer Seite ein erstes Gleis zur Zufuhr der Papierrollen und gegenüberliegend ein zweites Gleis zur Abfuhr der Papierrollen auf.

Zusätzlich ist ein Sackgleis zur Aufnahme eines speziellen Entnahme-Transportwagens in einer Wartestellung vorgesehen.

Die DE 39 10 444 A1 offenbart eine Anlage zur Zuführung von Papierrollen zum Rollenwechsler einer Rotationsdruckmaschine. Bei dieser Anlage wird mittels eines in eine erste Seite des Rollenwechslers hineinführenden Gleises die Papierrolle hineintransportiert und mittels eines zweiten Gleises auf der gegenüberliegenden Seite hinaustransportiert.

Der Erfindung liegt die Aufgabe zugrunde, eine Anlage zum automatischen Zu- und Abführen von Rollen zu schaffen.

Diese Aufgabe wird erfindungsgemäß durch die Merkmale des kennzeichnenden Teiles des Anspruches 1 gelöst.

Die mit der Erfindung erzielbaren Vorteile bestehen insbesondere darin, daß nur eine Seite des Rollenwechslers zugänglich sein muß. Zudem kann ein sich in Längsrichtung der Rollenwechsler erstreckender Teil der Transportwege auch zum Abführen der Restrollen verwendet werden. Ist jeweils ein Gleis zum Zu- und Abführen der Rollen vorgesehen, kann der Zu- und Abführvorgang gleichzeitig erfolgen. Außerdem kann die Restrolle auf ihrem eigenen Gleis zwischengelagert werden.
Durch "Sackgleise" ist ein Zwischenlagern unmittelbar am Rollenwechsler möglich, so daß eine hohe Verfügbarkeit der Rollen auch bei zeitkritischen Vorgängen beim Rollenwechsel gegeben ist.

Die erfindungsgemäße Anlage zum Transport von Rollen ist in der Zeichnung dargestellt und wird im folgenden näher beschrieben.

Es zeigen
- Fig. 1: eine schematische Darstellung einer Anlage zum Transport von Rollen;
- Fig. 2: eine schematische Seitenansicht eines Transportwagens mit zwei Aufnahmen;
- Fig. 3: eine vergrößerte, schematische Darstellung von im Bereich eines Rollenwechslers angeordneten Gleisen nach Fig.1;
- Fig. 4: eine schematische Seitenansicht eines Rollenwechslers.

Eine Anlage zum automatischen Transport von Rollen 1 aus einem Lager zu Rollenwechsler 2 einer Rotationsdruckmaschine ist folgendermaßen aufgebaut:
Aus einem Monatslager 3 werden die stehenden Rollen 1 von einem Klammerstapler 4 zu einer nichtdargestellten Rollfläche transportiert und auf diese liegend (d.h. mit einer Längsachse der Rolle 7 annähernd horizontal) abgelegt. Von dieser Rollfläche werden die Rollen 1 auf einen ersten Plattenbandförderer 6 gebracht. Dieser Plattenbandförderer 6 transportiert die liegenden Rollen 7 zu einer ersten Auspackstation 8 mittels der Stirndeckel der Rollen 7 entfernt werden. Von dieser ersten Auspackstation 8 fördert der erste Plattenbandförderer 6 die Rollen 7 zu einer zweiten Auspackstation 9. Diese zweite Auspackstation 9 entfernt eine Umfangsverpackung der Rollen 7 und schwenkt diese liegenden Rollen 7 in einer horizontal liegenden Ebene um 90°. Diese Rollen 11 werden auf einen parallel zur Transportrichtung der Rollenrotationsdruckmaschine verlaufenden, zweiten Plattenbandförderer 12 abgelegt und liegend mit ihren Längsachsen in Längsrichtung der Rollenrotationsdruckmaschine zu zwei Umladestationen 13; 14 transportiert.
Ein zwischen den Umladestationen 13; 14 und den Rollenwechslern 2 der Rollenrotationsdruckmaschine liegender Teil der Anlage zum Transportieren von Rollen 11 ist im vorliegenden Ausführungsbeispiel symmetrisch aufgebaut, weshalb zur Vereinfachung nachfolgend nur die rechte Hälfte beschrieben wird.
Die Umladestation 13 stößt die Rollen 11 auf einen Transportwagen 16. Solche an sich bekannte Transportwagen 16 sind beispielsweise schienengeführt. Dabei weist der Transportwagen 16 vier Laufrollen 18 auf die auf einem Paar Schienen 17 rollen. Anstelle einem aus einem Paar Schienen 17 kann auch eine einzige Schiene vorgesehen sein. Der im folgenden, verwendete Ausdruck "Gleis" umfaßt sowohl eine einzige Schiene als auch mehrere, parallel verlaufende Schienen. Zum Antrieb dieses Transportwagens 16 ist beispielsweise ein unterflur verlaufender Schleppförderer vorgesehen, der im vorliegenden Ausführungsbeispiel als umlaufende Kette ausgebildet ist. Mit dieser Kette ist der Transportwagen 16 zumindest zeitweise verbunden. An einem Gestell 19 des Transportwagens 16 ist z. B. eine muldenartige Schale zur Aufnahme der Rolle 11 angebracht. Diese als Schale ausgebildete Aufnahme 21 ragt aus einem Boden 22 des Lagerraumes heraus, während der Transportwagen 16 im Boden 22 des Lagerraumes weitgehend versenkt verläuft.

Im Ausführungsbeispiel steht der Transportwagen 16 während des Umladens von dem Plattenbandförderer 12 auf den Transportwagen 16 auf einer mindestens um 90°, vorzugsweise um 360°, schwenkbaren Drehscheibe 23. Diese Drehscheibe 23 ist mit sich unter 90° kreuzenden Führungen, z. B. Schienenstücken zur Aufnahme des Transportwagens 16 versehen. Nachdem der Transportwagen 16 mit der Rolle 24 beladen ist, wird der Transportwagen 16 mit der Rolle 24 zu einer Vorbereitungsstation 26 transportiert. In dieser Vorbereitungsstation 26 wird die Rolle 24 von zwei parallel zur Längsachse der Rolle 24 verlaufenden Aufnahmerollen angehoben und ein Anfang der Rolle 24 wird mit Klebestreifen und Reflektorstreifen für einen Rollenwechsel fertig vorbereitet.
Nach dieser Klebevorbereitung wird die Rolle 24 auf den wartenden Transportwagen 16 abgesenkt. Dieser nun mit einer für den Rollenwechsel vorbereiteten Rolle 24 beladene Transportwagen 16 wird auf einen zweiten Transportwagen 27 aufgeladen. Dieser zweite Transportwagen 27 ist beispielsweise ebenfalls unterflur, in Längsrichtung der Rollenrotationsdruckmaschine verlaufend, mit auf Schienen geführten Laufrollen versehen. Auf diesem zweiten Transportwagen 27 ist eine Drehscheibe 28 mit mindestens einer Aufnahme 29, z. B. einem Schienenstück angebracht. Auch sind, wie im Beispiel dargestellt, sich kreuzenden Aufnahmen 29, z. B. Schienenstücke möglich. Der zweite Transportwagen 27 fährt zu einem ausgewählten Gleis 31 eines als Tageslager ausgeführten, eine Mehrzahl Gleise 31; 32; 33; 34; 36; 37; 38; aufweisenden Zwischenlagers 39. Auf dem Weg zwischen der Vorbereitungsstation 26 und dem ausgewählten Gleis 31 des Zwischenlagers 39 wird der aufgeladene Transportwagen 27 mit der Rolle 24 mittels der Drehscheibe 28 des Transportwagens um 90° in Richtung des ausgewählten Gleises 31 geschwenkt. Vor dem ausgewählten Gleis 31 des Zwischenlagers 39 positioniert der in Längsrichtung der Rollenrotationsdruckmaschine verlaufende Transportwagen 27 den aufgeladenen, die Rolle 24 tragenden Transportwagen 16 so, so daß dieser direkt in dieses Gleis 31 einfahren kann. Der die Rolle 24 tragende Transportwagen 16 wird nun in das ausgewählte Gleis 31 eingefahren und abgestellt.
Auf diese Weise können in eine Mehrzahl von Gleisen 31; 32; 33; 34; 36; 37; 38 des Zwischenlagers 39 mit vorbereiteten Rollen 24 beladene Transportwagen 16 zwischengelagert werden.
Im dargestellten Ausführungsbeispiel ist die Länge eines Gleises des Zwischenlagers 39 so ausgelegt, daß beispielsweise drei mit jeweils einer Rolle 24 beladene Transportwagen 16 in einem ausgewählten Gleis 31; 32; 33; 34; 36; 37; 38 geparkt werden. Eine Hälfte des Zwischenlagers 39 weist sieben Gleise 31; 32; 33; 34; 36; 37; 38 auf, die je drei Transportwagen 16 aufnehmen können.
Zum Weitertransport an die Rollenwechsler 2 ist ein dritter Transportwagen 41 vorgesehen. Dieser Transportwagen 41 ist in Längsrichtung der Rollenrotationsdruckmaschine verfahrbar und weist senkrecht zu seiner Transportrichtung mindestens zwei nebeneinander angeordnete Aufnahmen 42; 43 auf. Diese beispielsweise als Schienenstücke ausgebildete Aufnahmen 42; 43 sind derart beabstandet, daß zumindest eine Restrolle 44 mit verminderten Durchmesser d44 und eine vorbereitete Rolle 24 mit maximalen Durchmesser d24 gleichzeitig aufgenommen werden können. Unter einem Abstand a1 der beiden Aufnahmen ist der Abstand der beiden Mitten der Führungen 42; 43 zu verstehen.

Dieser Transportwagen 41 positioniert vor einem Ende eines ausgewählten Gleises 31; 32; 33; 34; 36; 37; 38 des Zwischenlagers 39, so daß ein mit einer vorbereiteten Rolle 24 beladener Transportwagen 16 direkt in diesen Transportwagen 41 einfahren kann. Dieser Transportwagen 41 fährt zu einem vorgewählten Rollenwechsler 2.

Vor dem Transport in das Zwischenlager 39 wird jede Rolle 24 klebevorbereitet, d. h. die aus dem Zwischenlager 39 in Richtung Rollenwechsler 2 transportierte Rolle 24 ist vor Entnahme aus dem Zwischenlager 39 vorbereitet, d. h. mit Klebemitteln versehen. Das Zwischenlager 39 lagert also eine Mehrzahl dieser, mit jeweils einer vorbereiteten, d. h. mit Klebemitteln versehenen Rolle 24 beladenen Transportwagen 16. Aus diesem Zwischenlager 39 kann eine dem Rollenwechsler zuzuführende Rolle 24 ausgewählt werden.
Insbesondere kann ein Gleis 31; 32; 33; 34; 36; 37; 38 des Zwischenlagers 39 ausgewählt werden.
Alle in dem Zwischenlager 39 gelagerten "neuen" Rollen sind vor Entnahme und Zufuhr zum Rollenwechsler vorbereitet.

Jedem dieser Rollenwechsler 2 sind zwei zueinander parallel, senkrecht zur Längsrichtung der Rollenrotationsdruckmaschine verlaufende Gleise 46; 47 zugeordnet. Das dem entsprechenden Rollenwechsler 2 nächstliegende Gleis 46 dient vorzugsweise zur Aufnahme der zuzuführenden Rolle 24. Diese beiden von einer dem Zwischenlager 39 zugewandten Seite 48 in den Rollenwechsler 2 führenden Gleise 46; 47 können wie im Ausführungsbeispiel auch über die dem Zwischenlager 39 abgewandte Seite 49 der Rollenrotationsdruckmaschine hinausführen. Die verlängerten Enden der Gleise 46; 47 sind nur von Rollenwechsler 2 aus befahrbar, d.h. diese Enden sind als "Sackgleise" 51; 52 ausgeführt. Auf diesen über das Seitengestell der Rollenwechsler hinaus verlängerten Sackgleise 51; 52 kann noch, wie dargestellt ein Transportwagen 16 mit einer vorbereiteten Rolle 24 oder mit einer Restrolle 44 zwischengelagert werden.
Das zweite, dem Rollenwechsler 2 zugeordnete Gleis 47 dient zum Transport eines Transportwagens 16 mit einer Restrolle 44 mit verminderten Durchmesser D44 aus dem Rollenwechsler 2 zu dem in Längsrichtung verfahrbaren Transportwagen 41.
Dieser Transportwagen 41 positioniert vor dem ausgewählten Rollenwechsler 2 derart, daß die beiden Aufnahmen 42; 43 des Transportwagens 41 mit den beiden den Rollenwechsler 2 zugeordneten Gleisen 46; 47 fluchten. Somit ist es möglich diesen Transportwagen 41 von beiden Gleisen 46; 47 zu be- und entladen ohne seine Position zu verändern.
Von diesem Transportwagen 41 wird der Transportwagen 16 mit der vorbereiteten Rolle 24 in das Gleis 46 eingefahren und zwischengelagert oder direkt den Rollenwechsler 2 zugeführt. Auf dem zweiten Gleis 47 befindet sich bereits in einer Parkposition ein zweiter Transportwagen 16 mit einer ausgewechselten Restrolle 44, die beispielsweise nur noch einen Rollenkern 53 oder zumindest verminderten Durchmesser d44 aufweist. Dieser mit der ausgewechselten Restrolle 44 beladene Transportwagen 16 fährt während oder nach dem Entladen des mit der vorbereiteten Rolle 24 beladenen Transportwagens 16 auf den in Längsrichtung bewegbaren, dritten Transportwagen 41.

Zum Rollenwechsel fährt der mit der vorbereiteten Rolle 24 beladene Transportwagen 16 auf einen vierten in Längsrichtung der Rollenrotationsdruckmaschine verfahrbaren Transportwagen 54. Dieser Transportwagen 54 ist zwischen Seitengestellen 56; 57 des Rollenwechslers 2 verfahrbar, unterflur angeordnet und weist eine Aufnahme 58 auf. Diese Aufnahme 58 ist parallel zu den beiden Gleisen 46; 47 und damit parallel zu einer von Spannkonen 59 des Rollenwechslers 2 aufgespannten Achse ausgerichtet. Der Transportwagen 54 ist so positionierbar das seine Aufnahme 58 in einer ersten Position, einer Zufuhrposition "Z", mit dem ersten Gleis 46, in einer zweiten Position, einer Parkposition "P", mit dem zweiten Gleis 47 zusammenwirkt und in einer dritten Position, einer Abfuhrposition "A", unter dem die abgelaufene Restrolle 44 tragenden Tragarm 61 steht. Von der Zufuhrposition "Z" ausgehend, verfährt der Transportwagen 54 mit dem aufgeladenen Transportwagen 16 die vorbereitete Rolle 24 in eine Wechselposition. Diese Wechselposition ist abhängig vom einem Schwenkradius r59 der Spannkonen 59 des Rollenwechslers 2 und vom Durchmesser d24 der vorbereiteten Rolle 24.
In dieser Wechselposition wird die auf den beiden Transportwagen 54; 16 befindliche Rolle 24 von den den beiden Spannkonen 59 eines Tragarmes 62 des beispielsweise zweiarmigen Rollenwechslers 2 ergriffen. Dieser Tragarm 62 schwenkt mit der ergriffenen Rolle 24 zum Klebevorgang nach oben.

Nachdem der Rollenwechsler 2 die neue Rolle 24 ergriffen und von dem Transportwagen 16 abgehoben hat, fährt der längsverfahrbare Transportwagen 54 unter den zweiten, eine abgelaufene Restrolle 44 tragenden Tragarm 61. Dieser Tragarm 61 steht während des Anklebevorganges der neuen, auf dem ersten Tragarm 62 aufgeachsten Rolle 24 annähernd vertikal, so daß ein Abstand zwischen der leeren Aufnahme 21 des Transportwagens 16 und der abgewickelten Restrolle 44 minimal ist oder nur geringfügig größer als der kleinste Abstand ist.
Die Spannkonen 59 des Rollenwechslers 2 geben nun die abgelaufene Restrolle 44 frei. Diese abgelaufene Restrolle 44 fällt auf die Aufnahme 21 des Transportwagens 16.
Der mit der abgelaufenen Restrolle 44 und dem Transportwagen 16 beladene Transportwagen 54 fährt aus dem Rollenwechsler 2 in seine Parkposition "P".

Während des Rollenwechselvorganges fährt der in Längsrichtung verfahrbare, dritte Transportwagen 41, der mit dem die abgelaufene Restrolle 44 tragenden Transportwagen 16 beladen ist, zu einem wählbaren Gleis 63; 64; 66 des Zwischenlagers 39. Vor diesem ausgewählten Gleis 63; 64; 66 positioniert der Transportwagen 41, so daß der aufgeladene, die abgelaufene Restrolle 44 tragende Transportwagen 16 in dieses Gleis 63; 64; 66 einfahren kann.

Bei diesem ausgewählten Gleis 63; 64; 66 kann es sich beispielsweise um ein Gleis 63; 64 zum Zwischenlagern der teilabgelaufenen Restrollen 44 mit den zugeordneten Transportwagen 16 handeln. Im Ausführungsbeispiel sind beispielsweise zwei dieser Gleise 63; 64 zum Zwischenlagern und zur erneuten Zufuhr zu den Rollenwechslern 2 vorgesehen.

In den meisten Fällen fährt der mit der abgelaufenen Restrolle 44 beladene Transportwagen 41 in ein Gleis, dem eine Entladestation 67 zugeordnet ist, die die abgelaufene Restrolle 44 vom Transportwagen 16 entfernt.

Dieses zum Entladen vorgesehene Gleis 66 mündet im Ausführungsbeispiel auf der der Umladestation 13 bzw. 14 vorgeschalteten Drehscheibe 23. Der nun leere Transportwagen 13 wird dieser Drehscheibe 23 zugeführt und um 90° geschwenkt, so daß dieser Transportwagen 16 wieder neu beladen werden kann.

Die die vorbereitete Rolle 24 transportierenden Transportwagen 16; 27; 41; 54 kann auch als "führerloser" Transportwagen, d.h. als "Automated Guided Vehicle" (AGV) ausgeführt sein.

Es ist auch möglich, diese Transportwagen nicht unterflur, sondern als Hängebahn auszuführen.

### Bezugszeichenliste

- 1: Rolle
- 2: Rollenwechsler
- 3: Monats Lager
- 4: Klammerstapler
- 5: -
- 6: Plattenbandförderer
- 7: Rolle
- 8: Auspackstation, erste
- 9: Auspackstation, zweite
- 10: -
- 11: Rolle
- 12: Plattenbandförderer, zweiter
- 13: Umladestation
- 14: Umladestation
- 15: -
- 16: Transportwagen
- 17: Schienen
- 18: Laufrollen (16)
- 19: Gestell (16)
- 20: -
- 21: Aufnahme
- 22: Boden
- 23: Drehscheibe
- 24: Rolle
- 25: -
- 26: Vorbereitungsstation
- 27: Transportwagen, zweiter
- 28: Drehscheibe
- 29: Aufnahme (27)
- 30: -
- 31: Gleis
- 32: Gleis
- 33: Gleis
- 34: Gleis
- 35: -
- 36: Gleis
- 37: Gleis
- 38: Gleis
- 39: Zwischenlager
- 40: -
- 41: Transportwagen, dritter
- 42: Aufnahme (41)
- 43: Aufnahme (41)
- 44: Restrolle
- 45: -
- 46: Gleis
- 47: Gleis
- 48: Seite
- 49: Seite
- 50: -
- 51: Sackgleis
- 52: Sackgleis
- 53: Rollenkern
- 54: Transportwagen, vierter
- 55: -
- 56: Seitengestell (2)
- 57: Seitengestell (2)
- 58: Aufnahme (54)
- 59: Spannkonus (2)
- 60: -
- 61: Tragarm
- 62: Tragarm
- 63: Gleis
- 64: Gleis
- 65: -
- 66: Gleis
- 67: Entladestation

- D24: Durchmesser der Rolle (24)
- D44: Durchmesser der Restrolle (44)

## Patentansprüche

1. Anlage zum automatischen Zuführen von Rollen (24) zu einem Rollenwechsler (2) und Abführen von abgelaufenen Rollen (44) und/oder Rollenkernen (53) von einem Rollenwechsler (2) mittels schienengeführter Transportwagen (16), wobei jeweils ein Gleis (46; 47) zur Zu- und Abfuhr der Rollen (24; 44; 53) angeordnet ist, **dadurch gekennzeichnet, daß** beide Gleise (46; 47) auf einer Seite (48) in und aus dem Rollenwechsler (2) führend angeordnet sind.

2. Anlage nach Anspruch 1, **dadurch gekennzeichnet, daß** die beiden Gleise (46; 47) einen Abstand (a1) zueinander aufweisen und daß dieser Abstand (a1) derart bemessen ist, daß eine zuzuführende Rolle (24) mit maximalen Durchmesser (d24) und eine abzuführende, abgelaufene Rolle (44) mit reduziertem Durchmesser (d44) berührungsfrei passieren.

3. Anlage nach Anspruch 1, **dadurch gekennzeichnet, daß** mindestens ein Gleis (46) über ein zweites, dem ersten (56) gegenüberliegenden Seitengestell (57) hinausragend angeordnet ist, und daß dieses verlängerte Gleis (46, 51) in Richtung zweites Seitengestell (57) als nur vom Rollenwechsler aus befahrbares "Sackgleis" (51) ausgeführt ist.

4. Anlage nach Anspruch 3, **dadurch gekennzeichnet, daß** jedem Rollenwechsler (2) zwei parallel verlaufende "Sackgleise" (51; 52) zugeordnet sind.

## Claims

1. Installation for the automatic feeding of reels (24) to a reel changer (2) and removing unwound reels (44) and/or reel cores (53) from a reel changer (2) by means of rail-guided transport carriages (16), in each case one track (46; 47) for feeding and removing the reels (24; 44; 53) being provided, **characterized in that** the two tracks (46; 47) are arranged to lead in and out of the reel changer (2) on one side (48).

2. Installation according to Claim 1,
**characterized in that** the two tracks (46; 47) are at a distance (a1) from each other, and **in that** this distance (a1) is dimensioned such that a reel (24) of maximum diameter (d24) to be fed in, and an unwound reel (44) with reduced diameter (d44) to be removed pass without contact.

3. Installation according to Claim 1,
**characterized in that** at least one track (46) is arranged to project beyond a second side frame (57) located opposite the first (56), and **in that** this lengthened track (46, 51) is designed, in the direction of the second side frame (57), as a "dead-end track" (51) which can be accessed only from the reel changer.

4. Installation according to Claim 3,
**characterized in that** each reel changer (2) is assigned two "dead-end tracks" (51; 52) running in parallel.

## Revendications

1. Installation pour l'amenée automatique de rouleaux (24) à un changeur de rouleau (2) et l'évacuation des rouleaux (44) vidés et/ou des noyaux de rouleaux (53) d'un changeur de rouleau (2), à l'aide de chariots de transport (16) guidés sur rails, chaque fois une voie (46; 47) pour l'amenée et l'évacuation des rouleaux (24; 44; 53) étant prévue, **caractérisée en ce que** les deux voies (46; 47) sont disposées sur un côté (48) et en assurant le guidage hors du changeur de rouleau (2).

2. Installation selon la revendication 1, **caractérisée en ce que** les deux voies (46; 47) sont espacées l'une de l'autre d'une distance (a1), et **en ce que** cette distance (a1) est telle qu'un rouleau (24) d'amenée, de diamètre (d24) maximal, et un rouleau (24) épuisé à évacuer, de diamètre (d44) réduit, passent sans entrer en contact.

3. Installation selon la revendication 1, **caractérisée en ce qu'**au moins une voie (46) est disposée en ressortant d'un deuxième bâti latéral (57) opposé au premier bâti latéral (56), et **en ce que** cette voie (46, 51) prolongée est réalisée dans la direction du deuxième bâti latéral (57), sous la forme d'une "voie en cul-de-sac" (51) ne pouvant être pratiquée que par le changeur de rouleau.

4. Installation selon la revendication 3, **caractérisée en ce qu'**à chaque changeur sont associées deux "voies en cul-de-sac" (51, 52) parallèles.
